# FASCICULE DE BREVET EUROPEEN

(11) **EP 3 631 327 B1**
(45) Date de publication et mention de la délivrance du brevet: **23.06.2021**
(21) Numéro de dépôt: 18736971.5
(22) Date de dépôt: 18.05.2018
(51) Int. Cl.: F25J 3/04, F25J 1/00, F25J 1/02

(54) **PROCÉDÉ ET APPAREIL POUR LA SÉPARATION DE L'AIR PAR DISTILLATION CRYOGÉNIQUE**
VERFAHREN UND VORRICHTUNG ZUR LUFTTRENNUNG DURCH KRYOGENE DESTILLATION
METHOD AND APPARATUS FOR AIR SEPARATION BY CRYOGENIC DISTILLATION

(30) Priorité: 24.05.2017 FR 1754619; 24.05.2017 FR 1754624
(43) Date de publication de la demande: 08.04.2020
(73) Titulaire: L'Air Liquide Société Anonyme pour l'Etude et l'Exploitation des Procédés Georges Claude, 75007 Paris (FR)
(72) Inventeur: TRANIER, Jean-Pierre, 94240 L'Hay-Les-Roses (FR)
(74) Mandataire: Air Liquide
(86) Numéro de dépôt international: PCT/FR2018/051201
(87) Numéro de publication internationale: WO 2018/215716

(56) Documents cités:
- EP-A1- 0 044 679
- EP-A1- 0 752 566
- EP-A1- 2 600 090
- EP-A2- 2 299 221
- DE-C- 460 927
- US-B1- 6 336 345

## Description

La présente invention concerne un procédé et un appareil pour la séparation de l'air par distillation cryogénique. Elle concerne en particulier des procédés et un appareil pour produire de l'oxygène et/ou de l'azote sous une pression élevée.

L'oxygène gazeux produit par les unités de séparation de l'air est habituellement à une pression élevée d'environ 20 à 50 bar. Le schéma de distillation de base est habituellement un procédé à double colonne produisant de l'oxygène au fond de la deuxième colonne, exploitée sous une pression de 1 à 4 bar. L'oxygène doit être comprimé à une pression plus élevée, grâce à un compresseur d'oxygène ou grâce au procédé de pompage de liquide. Du fait des problèmes de sécurité associés aux compresseurs d'oxygène, les unités de production d'oxygène les plus récentes utilisent le procédé de pompage de liquide. Pour vaporiser l'oxygène liquide sous une pression élevée, on a besoin d'un surpresseur additionnel pour élever une partie de l'air ou de l'azote d'alimentation à une pression plus élevée, comprise dans la plage de 40 à 80 bar. Par essence, le surpresseur remplace le compresseur d'oxygène. L'un des buts du développement de nouveaux cycles de procédé est de diminuer la consommation d'énergie d'une unité de production d'oxygène.

Dans un effort de réduction de cette consommation d'énergie, il est souhaitable d'introduire tous les débits d'air d'alimentation dans les colonnes à une température proche de la température de la colonne, au point où le débit est introduit, pour réduire l'irréversibilité thermodynamique du système. Malheureusement, on ne peut y arriver avec un cycle de pompage "classique".

Cet art antérieur est illustré sur la Figure 1. Sur la Figure 1, telle que décrite dans FR-A-2 777 641, on utilise dans une unité de séparation d'air 1 une double colonne 2, comprenant une première colonne 8 et une deuxième colonne 9 opérant à une plus basse pression que la première colonne, thermiquement reliées par un rebouilleur/condenseur 10. La totalité de l'air d'alimentation est comprimée dans un compresseur 6 à la pression de la première colonne 8, purifiée dans l'unité de purification 7, et subdivisée en trois.

Un débit 502 est envoyé à un surpresseur 503, refroidi dans un refroidisseur d'eau (non représenté), et encore plus refroidi dans l'échangeur de chaleur 5, puis détendu dans une turbine 501 couplée au surpresseur 503. L'air détendu 502 est envoyé à la deuxième colonne.

Une autre partie de l'air est envoyée à l'échangeur de chaleur 5 sensiblement sous la même pression que la première colonne 8.

Le troisième débit est comprimé dans un compresseur 230 et envoyé dans l'échangeur de chaleur, où il se condense. L'air liquéfié est subdivisé entre la première colonne 8 et la deuxième colonne 9 par les vannes 231 et 240.

Un débit de liquide enrichi en oxygène LR est détendu et envoyé de la première colonne à la deuxième colonne par la vanne 25. Le débit de liquide enrichi en azote LP est détendu et envoyé de la première colonne à la deuxième colonne. De l'azote liquide pur NLMP 43 est produit par la première colonne, puis refroidi de nouveau dans l'échangeur de chaleur 24 et détendu dans la vanne 143 et envoyé à un stockage 144. L'azote gazeux haute pression 39 est soutiré en tête de la première colonne et chauffé dans l'échangeur de chaleur pour former un débit de produit 40. L'oxygène liquide OL est soutiré du fond de la deuxième colonne 9, pressurisé par une pompe 37 et envoyé en partie sous forme d'un débit 38 à l'échangeur de chaleur 5, où il se vaporise par échange de chaleur avec l'air pressurisé pour former un oxygène gazeux pressurisé. Le reste de l'oxygène liquide 52 est soutiré sous forme d'un produit liquide. Un débit gazeux de tête enrichi en azote NR est soutiré de la deuxième colonne 9, chauffé dans l'échangeur de chaleur 5 sous forme d'un débit 33.

De l'argon est produit par utilisation d'une colonne d'argon impur 3 et d'argon pur 4. La colonne d'argon impur est alimentée par un débit 16 provenant de la deuxième colonne 9. Un débit de liquide 17 est envoyé de la base de la colonne d'argon impur 3 à la deuxième colonne 9. Un liquide riche est envoyé au condenseur de tête 12 de la colonne 3 par la vanne 26 et est évaporé pour former un débit 27 qui est renvoyé à la deuxième colonne. Un débit de produit 19 est envoyé au condenseur 20 et de là forme le débit 19. Le débit 19 est condensé dans l'échangeur de chaleur 20 et subdivisé 49 en le débit 48 qui est envoyé au débit de déchets 33 au point d'intersection 50, et un autre débit. L'autre débit est envoyé par la vanne 21 à la colonne 4.

La colonne d'argon pur 4 produit un débit de produit 45. Le condenseur de tête 13 de la colonne d'argon pur 4 est alimenté par le liquide riche en azote LP provenant de la première colonne par la vanne 34, et l'azote vaporisé est soutiré par la vanne 35 sous forme d'un débit 33 et refroidi dans le sous-refroidisseur 24.

Le rebouilleur de fond 14 de la colonne d'argon pur est chauffé par utilisation d'air, et l'air liquéfié 23 est envoyé à la première colonne.

Un débit de purge 46 est lui aussi soutiré.

Le condenseur 20 est alimenté par le liquide riche en azote LP par la vanne 31, et le liquide vaporisé est envoyé par la vanne 32 au débit de déchets 33.

La Figure 2 montre les relations entre l'échange de chaleur en kcal/h et la température pour les fluides se refroidissant et se réchauffant dans l'échangeur 5.

Certaines versions différentes du procédé de compression à froid sont aussi décrites dans la technique antérieure, comme dans US-A-5 379 598, US-A-5 475 980, US-A-5 596 885, US-A-5 901 576 et US-A-6 626 008.

Dans US-A-5 379 598 une fraction de l'air d'alimentation est recomprimée par un surpresseur, suivi d'un compresseur à froid, pour donner un débit pressurisé nécessaire à la vaporisation de l'oxygène. Cette approche possède encore au moins deux compresseurs, et l'unité de purification fonctionne encore sous une basse pression.

Un procédé de compression à froid, tel que décrit dans US-A-5 475 980, fournit une technique pour commander une unité de production d'oxygène avec un compresseur d'air unique. Dans ce procédé, de l'air à distiller est refroidi dans l'échangeur de chaleur, puis est de nouveau comprimé par un surpresseur commandé par une machine de détente dont l'effluent est envoyé dans la première colonne d'un procédé à double colonne, celle qui opère à la pression la plus élevée.

Ce faisant, la pression de refoulement du compresseur d'air est de l'ordre de 15 bar, ce qui est de même très avantageux pour l'unité de purification. Un inconvénient de cette approche réside dans l'augmentation de la taille de l'échangeur de chaleur en raison du recyclage supplémentaire de l'écoulement, qui est représentatif d'une unité de compression à froid. Il est possible de réduire la taille de l'échangeur en ouvrant les approches de température de l'échangeur. Cependant, cela conduirait à une utilisation inefficace de l'énergie, et à une pression de refoulement plus élevée du compresseur, ce qui augmenterait le coût.

Dans US-A-5 596 885, une partie de l'air d'alimentation est soumise à une compression plus poussée dans un surpresseur à chaud, pendant qu'au moins une partie de l'air est encore comprimée dans un surpresseur à froid. L'air provenant des deux surpresseurs est liquéfié, et une partie de l'air comprimé à froid est détendue dans une turbine Claude.

US-A-5 901 576 décrit différents arrangements de schémas de compression à froid utilisant la détente d'un liquide riche vaporisé du fond de la première colonne, ou la détente de l'azote haute pression pour entraîner le compresseur à froid. Dans certains cas, on a aussi utilisé des compresseurs à froid entraînés par un moteur. Ces procédés fonctionnent aussi avec de l'air d'alimentation approximativement à la pression de la première colonne et, dans la plupart des cas, on a aussi besoin d'un surpresseur.

US-A-6 626 008 décrit un cycle de pompe à chaleur utilisant un compresseur à froid pour améliorer le processus de distillation pour la production d'oxygène de faible pureté pour un procédé de production d'oxygène à double vaporiseur. Une faible pression d'air, et un surpresseur, sont aussi représentatifs de ce type de procédé.

EP-A-1 972 875 décrit des moyens pour améliorer les procédés ci-dessus faisant appel à un compresseur à froid, en particulier par introduction de la totalité des débits d'air d'alimentation dans les colonnes à une température proche de la température de la colonne en le point où le débit est introduit, dans le but de réduire l'irréversibilité thermodynamique du système. Mais elle exige l'addition d'au moins un étage additionnel de compression.

La présente invention vise donc à résoudre les inconvénients de ces procédés, en particulier par introduction de tous les débits d'air d'alimentation dans les colonnes à une température proche de la température de la colonne en le point où le débit est introduit, dans le but de réduire l'irréversibilité thermodynamique du système sans ajouter un étage additionnel de compression. Le coût global des produits d'une unité de production d'oxygène peut donc être réduit. L'amélioration principale est due à l'utilisation d'un surpresseur d'air (Booster Air Compressor (BAC)) pour recycler l'air une fois qu'il a été utilisé pour récupérer la chaleur produite par la vaporisation d'un liquide haute pression dans l'échangeur de chaleur principal.

Tous les pourcentages mentionnés sont des pourcentages en moles.

Un procédé et un appareil selon les préambules des revendications 1 et 14 respectivement est connu de US6336345.

Selon la présente invention, il est prévu un procédé pour séparer l'air par distillation cryogénique dans un système de colonnes comprenant une première colonne et une deuxième colonne opérant à une plus basse pression que la première colonne, comprenant les étapes de :
i) compression de la totalité de l'air d'alimentation dans un premier compresseur jusqu'à une première pression de sortie d'au plus un bar supérieur à la pression de la première colonne, de préférence sensiblement égale à la pression de la première colonne,
ii) envoi d'une première partie de l'air sous la première pression de sortie à un deuxième compresseur, et compression de l'air à une deuxième pression de sortie,
iii) refroidissement et condensation d'au moins une partie de l'air sous la deuxième pression de sortie dans un échangeur de chaleur,
iv) prélèvement du liquide d'une colonne du système de colonnes, pressurisation du liquide et vaporisation du liquide par échange de chaleur dans l'échangeur de chaleur,
v) détente d'au moins une fraction de l'air refroidi et condensé sous la deuxième pression de sortie jusqu'à une pression intermédiaire comprise entre la première pression de sortie et la deuxième pression de sortie, au moins vaporisation partielle dudit air dans l'échangeur de chaleur, éventuellement chauffage dudit air dans l'échangeur de chaleur caractérisé en ce qu'au moins une partie de cet air est envoyée au deuxième compresseur pour être comprimée jusqu'à la deuxième pression de sortie.

De l'air épuré et refroidi est envoyé du premier compresseur au système de colonnes pour s'y séparer.

Selon d'autres aspects facultatifs de l'invention qui peuvent être combinés entre eux :
- la détente est réalisée dans au moins une vanne.
- la détente est réalisée dans au moins une turbine et produit du travail.
- la température de l'au moins une fraction avant détente est inférieure à la somme de la température de la vaporisation du liquide et l'approche de température minimale dans l'échangeur de chaleur.
- le deuxième compresseur est un compresseur multi-étages.
- ladite au moins une troisième pression est au moins la pression d'entrée de l'un des étages du deuxième compresseur.
- un étage du deuxième compresseur est entraîné par une machine de détente d'un fluide du procédé.
- la température d'entrée de la machine de détente est inférieure à la température ambiante.
- au moins un étage du deuxième compresseur a une température d'aspiration inférieure à la température ambiante.
- la température d'aspiration est supérieure à la température de vaporisation du liquide, mais en est proche.
- le liquide est un débit enrichi en oxygène.
- le liquide est un débit enrichi en azote.
- le débit de production du ou des produits liquides n'est pas supérieur à 10% de l'air d'alimentation, de préférence n'est pas supérieur à 5% de l'air d'alimentation.

Selon un autre aspect de l'invention, il est prévu un appareil pour séparer l'air par distillation cryogénique selon la revendication 14.

L'invention va être maintenant décrite plus en détail par référence aux Figures 3, 5 et 6, qui sont des schémas de circulation des fluides représentant des procédés de séparation cryogénique d'air selon l'invention, et la Figure 4, qui est un diagramme d'échange de chaleur pour l'échangeur 5 de la Figure 3.

Dans la forme de réalisation de la Figure 3, dans une unité de séparation d'air 1, on utilise une double colonne 2, comprenant une première colonne 8 et une deuxième colonne 9 mis à disposition, reliées thermiquement par un rebouilleur/condenseur 10. La totalité de l'air d'alimentation est comprimée dans le compresseur 6 à une pression d'au moins un bar supérieur à la pression de la première colonne 8, de préférence sensiblement égale à la pression de la première colonne 8, en permettant une perte de charge dans les conduites intermédiaires, purifiée dans l'unité de purification 7 et subdivisée en trois.

Un débit 502 est envoyé à un surpresseur 503, refroidi dans un refroidisseur d'eau (non représenté), puis encore refroidi dans l'échangeur de chaleur 5, puis détendu dans une turbine 501, couplée au surpresseur 503. L'air détendu 502 est envoyé à la deuxième colonne.

Une autre partie 507 de l'air est envoyée à l'échangeur de chaleur 5 sous une pression sensiblement égale à celle de la première colonne 8.

Le troisième débit 505 est comprimé dans un compresseur 230 et envoyé à l'échangeur de chaleur, où il se condense. Dans ce cas, on considère que le compresseur 230 est un compresseur centrifuge à quatre étages 230A, 230B, 230C et 230D, par exemple du type à multiplication de vitesse intégrée refroidi par des refroidisseurs intermédiaires d'eau 232A, 232B, 232C et un refroidisseur final 232D. La pression d'aspiration du compresseur est de 5,5 bar abs, les pressions intermédiaires sont de 10,2 bar abs, 18,9 bar abs et 35,1 bar abs, et la pression finale de sortie est de 65 bar abs. Le débit d'aspiration est de 26,5% du débit total de l'air. L'air liquéfié est subdivisé entre la première colonne 8, la deuxième colonne 9, et les fractions à détendre dans les vannes 116A, 116B et 116C.

Un débit de liquide enrichi en oxygène LR est détendu et envoyé de la première colonne à la deuxième colonne. Un débit de liquide enrichi en azote LP est détendu et envoyé de la première colonne à la deuxième colonne.

De l'azote liquide pur NLMP est produit par la première colonne 8, de nouveau refroidi dans l'échangeur de chaleur 24 et détendu dans la vanne 143 et envoyé au stockage 144. L'azote gazeux haute pression 39 est soutiré en tête de la première colonne et chauffé dans l'échangeur de chaleur pour former un débit de produit 40. L'oxygène liquide OL est soutiré du fond de la deuxième colonne 9, pressurisé par une pompe 37 et envoyé en partie sous forme d'un débit 38 à l'échangeur de chaleur 5, où il se vaporise par échange de chaleur avec l'air pressurisé pour former de l'oxygène gazeux pressurisé. Le reste de l'oxygène liquide 52 est soutiré sous forme d'un produit liquide. Un débit gazeux NR de tête, enrichi en azote, est soutiré de la deuxième colonne 9, chauffé dans l'échangeur de chaleur 5 sous forme d'un débit 33.

De l'argon est produit par utilisation de la colonne d'argon impur 3 et d'argon pur 4. La colonne d'argon impur est alimentée par le débit 16 provenant de la deuxième colonne 9. Un débit de liquide 17 est envoyé de la base de la colonne d'argon impur 3 à la deuxième colonne 9. Le liquide enrichi en oxygène est envoyé au condenseur de tête 12 de la colonne 3 par la vanne 26 et évaporé pour former le débit 27, qui est renvoyé à la deuxième colonne. Un débit de produit 19 est envoyé au condenseur 20, et, de là, forme le débit 19. Le débit 19 est condensé dans l'échangeur de chaleur 20 et subdivisé en un débit 48 qui est envoyé au débit de déchets 33 au point d'intersection 50, et un autre débit. L'autre débit est envoyé par la vanne 21 à la colonne 4.

La colonne d'argon pur 4 produit un débit de produit 45. Le condenseur de tête 13 de la colonne d'argon pur 4 est alimenté par le liquide LP riche en azote provenant de la première colonne par l'intermédiaire de la vanne 34, et l'azote vaporisé est soutiré par la vanne 35 sous forme d'un débit 33 et refroidi dans le sous-refroidisseur 24. Le rebouilleur de fond 14 de la colonne d'argon pur est chauffé par utilisation d'air, et l'air liquéfié 23 est envoyé à la première colonne.

Un débit de purge 46 est de même soutiré.

Le liquide 43 riche en azote est recueilli par l'intermédiaire de la vanne 143 dans le stockage 144.

Le condenseur 20 est alimenté par le liquide LP riche en azote par l'intermédiaire de la vanne 31, et le liquide vaporisé est envoyé par la vanne 32 au débit de déchets 33.

Après refroidissement et condensation dans l'échangeur de chaleur 5 vers l'extrémité froide de l'échangeur de chaleur, le débit d'air 505 sous 65 bar est subdivisé en deux. Une partie de l'air est détendue dans la vanne 231 et envoyée aux colonnes 8 et 9 sous forme liquide.

Le reste de l'air 107 est subdivisé en trois fractions 107A, 107B, 107C. La fraction d'air 107A recyclée entre le premier étage 230A et le deuxième étage 230B correspond à 1,08% du débit d'air total. Elle est détendue dans la vanne 116A de 65 bar abs à environ 10,2 bar abs et introduite dans l'échangeur de chaleur 5, où elle est vaporisée, chauffée après vaporisation pour donner un air de recyclage 107A.

La fraction d'air 107B recyclée entre le deuxième étage 230B et le troisième étage 230C correspond à 0,84% du débit d'air total. Elle est détendue dans la vanne 116B de 65 bar abs à environ 18,9 bar abs et introduite dans l'échangeur de chaleur 5, où elle est vaporisée, chauffée après vaporisation pour donner un air de recyclage 107B.

La fraction d'air 107C recyclée entre le troisième étage 230C et le quatrième étage 230D correspond à 22,08% du débit d'air total. Elle est détendue dans la vanne 116C de 65 bar abs à environ 35,1 bar abs et introduite dans l'échangeur de chaleur 5, où elle est vaporisée, chauffée après vaporisation pour donner un air de recyclage 107C.

Ces trois fractions d'air représentent un débit total d'air de recyclage de 24% du débit d'air total, ce qui signifie que le fluide 505 correspond à un débit de 50,5% du débit d'air total, et que le débit par la vanne 231 est de 26,5%. La vaporisation des trois fractions d'air 107A, 107B et 107C a lieu dans l'échangeur de chaleur 5 respectivement à des températures d'environ -166°C, -155°C et -142°C, comme on peut le voir sur la Figure 4, ce qui est inférieur à la température de vaporisation de l'oxygène, qui est d'environ -125°C. Un séparateur de phase devrait être ajouté si le débit détendu est un fluide diphasique, la phase liquide étant introduite dans l'échangeur de chaleur 5 et la phase vapeur étant mélangée au débit 107. Le terme "condensation" recouvre la condensation d'une forme vapeur à une forme liquide ou partiellement liquide. Il recouvre aussi la pseudo-condensation d'un fluide supercritique quand il est refroidi d'une température supérieure à la température supercritique à une température inférieure à la température supercritique.

La Figure 4 présente le diagramme d'échange correspondant au procédé de la Figure 3.

Une variante moins optimisée de la Figure 3 devrait impliquer la subdivision du débit 107 en une ou deux fractions et le recyclage de ces fractions, après vaporisation, avec retour au compresseur 230.

Pour simplifier le procédé décrit ci-dessus, considérant les faibles débits de 107A et de 107B, il est possible de conserver une fraction d'air recyclé unique 107C.

Les vannes, 231, 116A, 116B et 116C pourraient être remplacées par des turbines à liquide, c'est-à-dire un système de détente produisant du travail dans le but de diminuer l'irréversibilité associée à la détente isenthalpique. Ces turbines à liquide pourraient installées en parallèle ou en série.

Le compresseur 230, dans le cas de base, est considéré comme étant une machine entraînée par un moteur, mais pourrait aussi être entraîné par une turbine à vapeur ou une turbine à gaz (le même que celui pour le Compresseur d'Air Principal 6). En tant que variante, l'un quelconque des quatre étages de compresseur 230A, 230B, 230C et 230D pourrait être entraîné par une machine de détente de l'un quelconque des fluides de ce procédé de séparation cryogénique d'air, de préférence à basse température. En outre, l'un quelconque des quatre étages de compresseur 230A, 230B, 230C et 230D pourrait avoir une température d'aspiration inférieure à la température ambiante, de préférence légèrement supérieure à la température de vaporisation de l'oxygène, à environ -125°C. En termes d'énergie spécifique (kWh/Nm3 d'O2), si la technique antérieure correspond à 100, l'énergie spécifique nécessaire à la production d'oxygène sous 40 bar abs selon l'invention est de 92,9, c'est-à-dire un gain de 7,1%.

Les fractions 107A, 107B, 107C pourraient être séparées de la partir de l'air passant par 231 et extraites de l'échangeur de chaleur 5 à une température supérieure à la température de l'extrémité froide de l'échangeur de chaleur 5.

Le procédé peut être modifié pour vaporiser l'azote liquide pompé, en tant que débit additionnel ou en tant que débit remplaçant le débit d'oxygène pompé.

Il est de même possible d'utiliser un cycle d'azote (plutôt qu'un cycle d'air) dans une variante qui n'est pas couverte par les revendications. Dans ce cas, le compresseur 230 devrait être alimenté par au moins une partie de l'azote gazeux haute pression 40.

Il est de même possible d'utiliser l'invention pour réduire la pression de calcul de l'échangeur de chaleur 5, c'est-à-dire la deuxième pression d'air avec une plus faible pénalité d'énergie grâce au recyclage du débit 107.

Les procédés illustrés présentent des systèmes à double colonne, mais on comprendra aisément que l'invention s'applique à des systèmes à triple colonne.

Ils pourraient aussi être utilisés avec des cycles de procédé produisant de l'oxygène de faible pureté (habituellement, de l'O2 à 95% au lieu d'O2 à 99,5%), tels que les cycles de procédé "à double vaporiseur".

Dans la forme de réalisation de la Figure 5, il est prévu d'exploiter le système de la Figure 3 pour récupérer du froid de l'oxygène liquide d'une manière plus indépendante à partir de l'unité de séparation d'air 101.

En particulier, des tampons liquides 131, 152 sont ajoutés à l'unité de stockage, et libèrent des liquides cryogéniques pour décorréler la production d'oxygène par l'ASU de la consommation par le client. En outre, il permet de réduire la consommation d'énergie aux heures de pointe sans réduire le débit d'oxygène allant vers l'utilisateur final, et l'augmentation de la consommation d'oxygène aux heures creuses, sans augmentation du débit d'oxygène vers l'utilisateur final.

L'air d'alimentation est comprimé dans le compresseur 6 et purifié dans l'unité de purification 7 et subdivisé en deux.

Un débit 505 est comprimé dans un compresseur 230 et est envoyé à l'échangeur de chaleur, où il subit une condensation partielle, ou "pseudo-condensation", car il se trouve au-delà de la pression critique. Dans ce cas, on considère que le compresseur 230 est un compresseur centrifuge à quatre étages 230A, 230B, 230C et 230D, par exemple du type à multiplicateur de vitesse intégré, refroidi par des refroidisseurs intermédiaires d'eau 232A, 232B, 232C et un refroidisseur final 232D. La pression d'aspiration du compresseur est de 5,5 bar abs, les pressions intermédiaires sont de 10,2 bar abs, 18,9 bar abs et 35,1 bar abs, pression finale 65 bar abs. Le débit d'aspiration est de 23% du débit d'air total quand aucun liquide cryogénique n'est stocké ou déstocké.

Le débit 505 est divisé en un premier débit secondaire 505A, qui va directement à l'échangeur de chaleur 5, et un deuxième débit secondaire 505B, qui va à l'unité de réfrigération 102 pour être refroidi à -5°C et introduit dans l'échangeur de chaleur 5.

En un point intermédiaire de l'échangeur de chaleur 5, à une température de -124°C, une première fraction de l'air haute pression est soutirée et envoyée à une machine de détente à deux phases 116D, réintroduit dans l'échangeur de chaleur 5 pour être chauffé et recyclé à 35,1 bar abs dans le compresseur 230 au niveau de l'étage 230D en tant que débit 107D. Cette première fraction a un débit de 18,4% du débit d'air total.

Une deuxième fraction est refroidie à -192,2°C par passage complet à travers l'échangeur de chaleur 5 et est détendue dans la vanne 231 pour être envoyée à l'unité de stockage 131 d'air liquide (LAIR) en tant que débit 234. Le débit de cette deuxième fraction n'est que de 23% du débit d'air total provenant du compresseur d'air principal 6.

Une fraction 107 est soutirée de l'extrémité froide de l'échangeur de chaleur 5 et subdivisée en trois. La fraction d'air 107A recyclée entre le premier étage 230A et le deuxième étage 230B correspond à 1,1% du débit d'air total. Elle est détendue dans la vanne 116A de 65 bar abs à environ 10,2 bar abs et introduite dans l'échangeur de chaleur 5, où elle est évaporée, chauffée après vaporisation pour donner un air de recyclage 107A.

La fraction d'air 107B recyclée entre le deuxième étage 230B et le troisième étage 230C correspond à 3,15% du débit d'air total. Elle est détendue dans la vanne 116B de 65 bar abs à environ 18,9 bar abs et est introduite dans l'échangeur de chaleur 5, où elle est vaporisée, chauffée après vaporisation pour donner un air de recyclage 107B.

La fraction d'air 107C est détendue dans la vanne 116C de 65 bar abs à environ 1,2 bar abs et est introduite dans l'échangeur de chaleur 5, où elle est vaporisée, chauffée après vaporisation pour donner un air de recyclage 107C qui peut être utilisé pour régénérer des purificateur d'air si l'ASU 101 n'est pas en marche. Elle représente 4,45% du débit d'air total.

Ces trois fractions d'air 107A, 107B, 107C, et la première fraction d'air détendue dans la turbine 116D représentent un débit total d'air de recyclage de 27,1% du débit d'air total provenant du compresseur 230, ce qui signifie que le fluide 505 représente 50,1% du débit d'air total provenant du compresseur principal 6, et le débit passant par la vanne 231 correspond à 23% du débit d'air total.

Une cuve de stockage d'oxygène liquide 152 alimentée par l'ASU 101 fournit l'oxygène 151 au système. Une pompe d'oxygène liquide 37 pressurise l'oxygène jusqu'au niveau de pression requis avant introduction dans l'échangeur de chaleur 5, où il subit une vaporisation ou une pseudo-vaporisation.

L'ASU 101 est alimentée par un air 510 provenant du même compresseur 6 (MAC) et par l'air liquide 235 qui est utilisé pour compenser la production d'oxygène liquide 150.

Le débit 510 est refroidi dans un échangeur de chaleur indépendant de l'échangeur de chaleur 5 par échange de chaleur avec l'azote gazeux provenant de l'unité de séparation d'air (non représentée). Il est possible de refroidir le débit froid 510 dans l'échangeur de chaleur 5, mais cela rendrait le système moins flexible.

Dans une alternative qui n'est pas couverte par l'objet de l'invention revendiquée, il est de même possible d'avoir l'unité de séparation d'air et ce système de récupération du froid en des emplacements distincts. Dans ce cas, on aurait un système de compresseur fournissant de l'air à l'ASU et un autre système compresseur fournissant de l'air au système de récupération de froid, et le transport de l'air liquide 235 et de l'oxygène liquide 150 peut être réalisé par camion ou canalisation. Les stockages de liquide 152 et 131 doivent aussi être doublés sur chaque site.

Dans une autre alternative qui n'est pas couverte par l'objet de l'invention revendiquée, il pourrait aussi y avoir des systèmes compresseurs distincts fournissant de l'air à l'ASU et au système de récupération de froid quand les deux unités se trouvent sur le même emplacement, si cela est considéré comme étant plus commode et/ou plus efficace. C'est particulièrement le cas quand les deux unités ne fonctionnent pas simultanément à la même capacité. Un compresseur unique exigerait une dynamique de mesure précise et perdrait son efficacité à faible capacité. Avec des systèmes de compresseurs différents, il est possible d'optimiser la dynamique de mesure sur chaque machine.

Pour simplifier le procédé décrit ci-dessus, considérant les faibles débits de 107A et de 107B, il est possible de maintenir une fraction d'air recyclé unique 107D et de l'air basse pression vers l'unité de purification 107C.

Les vannes 231, 116A, 116B et 116C pourraient être remplacées par des turbines détendant du liquide, c'est-à-dire un système de détente produisant du travail, dans le but de diminuer l'irréversibilité associée à la détente isenthalpique. Ces turbines détendant du liquide pourraient être installées en parallèle et/ou en série.

Pendant les périodes creuses, quand le coût de l'électricité est inférieur à une valeur donnée, l'unité de séparation d'air fonctionne de telle sorte que la quantité d'oxygène liquide stockée dans la cuve de stockage 152 augmente. La quantité d'oxygène liquide vaporisée dans l'échangeur de chaleur 5 est inférieure à l'oxygène liquide produit par l'unité de séparation d'air.

Aucun air n'est envoyé à la vanne 116C, et l'unité de purification 7 est régénérée par utilisation d'un débit d'azote provenant de l'unité de séparation d'air 101.

Les débits d'air 510 sont envoyés à l'unité de séparation d'air par l'intermédiaire d'un échangeur de chaleur indépendant de l'échangeur de chaleur 5, et un débit d'air 235 est envoyé à l'unité de séparation d'air à partir de la cuve de stockage 131, et l'oxygène liquide 150 est envoyé à la cuve de stockage 152. Cependant, la quantité d'air liquide envoyée à la cuve 131 dépasse la quantité d'air qui en est soutirée, et la quantité d'oxygène liquide envoyée à la cuve 152 dépasse la quantité d'oxygène liquide qui en est soutirée.

Pendant les périodes de pointe, quand le coût de l'électricité est supérieur à une valeur donnée, l'unité de séparation d'air ne fonctionne pas, ce qui n'est pas couverte par l'objet de l'invention revendiquée, ou fonctionne à faible capacité, habituellement de 50% ou moins de la capacité maximale, même si l'oxygène total produit est très supérieur à 50% de la capacité maximale. Aucun air n'est envoyé à l'unité de séparation d'air par les débits 510 et 235. L'oxygène liquide stocké dans la cuve 152 est vaporisé pour donner le débit d'oxygène gazeux. La régénération de l'unité de purification 7 est réalisée par utilisation du débit 107C.

L'air liquide produit par la vaporisation de l'oxygène liquide est stocké dans la cuve de stockage 131 pendant les périodes de pointe, et aucun air gazeux ou liquide n'est envoyé à l'unité de séparation d'air 101.

Le procédé peut être modifié pour vaporiser l'azote liquide pompé en tant que débit additionnel, ou en tant que débit remplaçant le débit d'oxygène pompé.

Dans une alternative qui n'est pas couverte par l'objet de l'invention revendiquée, il est de même possible d'utiliser un cycle d'azote (plutôt qu'un cycle d'air), comme on le voit sur la Figure 6. Dans ce cas, le compresseur 230 est alimenté par au moins une partie de l'azote gazeux haute pression 40. Mais, dans ce cas, il est nécessaire d'avoir une source d'azote disponible, provenant de l'unité de séparation d'air 101 fonctionnant à capacité réduite, ou d'autres unités de séparation d'air, en option par l'intermédiaire d'une conduite d'azote. C'est la raison pour laquelle c'est l'air qui est le fluide préféré pour une telle application, car il est disponible indépendamment de toute unité de séparation d'air.

Dans ce cas, la totalité de l'air d'alimentation est comprimée dans le compresseur d'air principal 6 jusqu'à la pression requise pour la séparation d'air dans l'ASU 101.

L'azote comprimé est refroidi et condensé dans l'échangeur de chaleur 5.

L'azote comprimé est ensuite subdivisé en au moins deux portions, trois portions étant présentées ici, détendu à au moins deux pressions différentes, et vaporisé dans l'échangeur de chaleur 5.

L'azote vaporisé provenant des vannes 116A et 116B est renvoyé à des positions intermédiaires du compresseur d'azote 230, et l'azote vaporisé provenant de la vanne 116C peut servir à régénérer l'unité de purification si l'unité de séparation d'air ne fonctionne pas.

L'azote liquide produit 234 est détendu dans la vanne 231 et stocké dans l'unité de stockage 131 pour utilisation.

Ainsi, l'oxygène liquide peut être vaporisé contre l'azote dans les périodes au cours desquelles l'unité de séparation d'air ne fonctionne pas, par exemple les périodes au cours desquelles l'électricité est particulièrement onéreuse.

Ces variantes de l'invention pourraient être utilisées pour récupérer le froid d'un système de secours d'oxygène/azote liquide dans le cas d'une indisponibilité planifiée (maintenance) ou non planifiée (incident) de la ou des unités de séparation d'air.

Les procédés illustrés présentent des systèmes à double colonne, mais on comprendra aisément que l'invention s'applique à des systèmes à triple colonne. Elle pourrait aussi être utilisée avec des cycles de procédé produisant de l'oxygène de faible pureté (habituellement de l'O2 à 95% au lieu d'O2 à 99,5%), tels que des cycles de procédé "à double vaporiseur".

## Revendications

1. Procédé de séparation d'air par distillation cryogénique dans un système de colonnes comprenant une première colonne et une deuxième colonne opérant à une plus basse pression que la première colonne, comprenant les étapes de :
i) compression de la totalité de l'air d'alimentation dans un premier compresseur (6) jusqu'à une première pression de sortie d'au plus un bar supérieur à et de préférence sensiblement égale à la pression de la première colonne,
ii) envoi d'une première partie de l'air (505) sous la première pression de sortie à un deuxième compresseur (230), et compression de l'air à une deuxième pression de sortie,
iii) refroidissement et condensation d'au moins une partie de l'air sous la deuxième pression de sortie dans un échangeur de chaleur (5),
iv) envoi d'un débit d'air gazeux sous la première pression de sortie au système de colonnes, sans compression plus poussée, et séparation de l'air dans le système de colonnes,
v) prélèvement du liquide d'une colonne du système de colonnes, pressurisation du liquide et vaporisation du liquide (38) par un échange de chaleur dans l'échangeur de chaleur, et
vi) détente d'au moins une fraction de l'air refroidi et condensé, de la deuxième pression de sortie à au moins une troisième pression, vaporisation au moins partielle dudit air (107A, 107B, 107C) dans l'échangeur de chaleur sous l'au moins une troisième pression, la troisième pression étant intermédiaire entre la première pression de sortie et la deuxième pression de sortie, éventuellement chauffage dudit air au moins partiellement vaporisé dans l'échangeur de chaleur **caractérisé en ce qu'**au moins une partie vaporisée de cet air est envoyé au deuxième compresseur (230) pour être comprimée jusqu'à la deuxième pression de sortie.

2. Procédé selon la revendication 1, dans lequel la détente est réalisée dans au moins une vanne (116A,116B,116C).

3. Procédé selon la revendication 1, dans lequel la détente est réalisée dans au moins une turbine et produit du travail.

4. Procédé selon la revendication 1, dans lequel la température de l'au moins une fraction avant détente est inférieure à la température de la vaporisation du liquide et l'approche de température minimale dans l'échangeur de chaleur.

5. Procédé selon la revendication 1, dans lequel le deuxième compresseur est un compresseur multi-étages.

6. Procédé selon la revendication 5, dans lequel ladite au moins une troisième pression est au moins la pression d'entrée de l'un des étages du deuxième compresseur.

7. Procédé selon l'une quelconque des revendications précédentes, dans lequel un étage du deuxième compresseur est entraîné par une machine de détente sur un fluide du procédé.

8. Procédé selon la revendication 7, dans lequel la température d'entrée de la machine de détente est inférieure à la température ambiante.

9. Procédé selon l'une quelconque des revendications précédentes, dans lequel au moins un étage du deuxième compresseur a une température d'aspiration inférieure à la température ambiante.

10. Procédé selon la revendication 9, dans lequel la température d'aspiration est supérieure à la température de vaporisation du liquide, mais en est proche.

11. Procédé selon l'une quelconque des revendications précédentes, dans lequel le liquide est un débit enrichi en oxygène.

12. Procédé selon l'une quelconque des revendications précédentes, dans lequel le liquide est un débit enrichi en azote.

13. Procédé selon l'une quelconque des revendications précédentes, dans lequel le débit de production du ou des produits liquides finaux n'est pas supérieur à 10% de l'air d'alimentation, de préférence n'est pas supérieur à 5% de l'air d'alimentation.

14. Appareil pour séparer l'air par distillation cryogénique avec un système de colonnes comprenant une première colonne et une deuxième colonne opérant à une plus basse pression que la première colonne, comprenant en outre :
i) un premier compresseur (6) pour comprimer la totalité de l'air d'alimentation à une première pression de sortie, d'au plus un bar supérieure à la pression de la première colonne,
ii) des moyens pour envoyer de l'air épuré et refroidi depuis le premier compresseur à la première pression au système de colonnes pour s'y séparer
iii) un deuxième compresseur (230) et un moyen pour envoyer une première partie de l'air sous la première pression de sortie du premier compresseur au deuxième compresseur pour comprimer l'air à une deuxième pression de sortie,
iv) un échangeur de chaleur (5), dans lequel au moins une partie de l'air sous la deuxième pression de sortie est refroidie et condensée,
v) un moyen pour prélever du liquide d'une colonne du système de colonnes, un moyen (37) pour pressuriser le liquide, un moyen pour envoyer le liquide pressurisé à l'échangeur de chaleur, et un moyen pour prélever le liquide vaporisé de l'échangeur de chaleur, et
vi) un moyen pour détendre une fraction de l'air refroidi et condensé sous la deuxième pression de sortie à au moins une troisième pression, la troisième pression étant intermédiaire entre la première pression de sortie et la deuxième pression de sortie, et un moyen pour envoyer ledit air détendu à l'échangeur de chaleur **caractérisé en ce qu'**il comprend un moyen pour envoyer au moins une partie dudit air détendu, ayant été vaporisée dans l'échangeur de chaleur sous au moins la troisième pression de l'échangeur de chaleur au deuxième compresseur, pour la comprimer à la deuxième pression de sortie.

15. Appareil selon la revendication 14 où le moyen pour détendre est une vanne ou une turbine.

## Patentansprüche

1. Verfahren zur Trennung von Luft mittels kryogener Destillation in einem Säulensystem, das eine erste Säule und eine zweite Säule umfasst, die bei einem geringeren Druck arbeitet als die erste Säule, das folgende Schritte umfasst:
i) Verdichten der gesamten Zuluft in einem ersten Verdichter (6) bis auf einen ersten Ausgangsdruck von höchstens einem Bar über dem Druck der ersten Säule und vorzugsweise im Wesentlichen gleich dem Druck der ersten Säule,
ii) Leiten eines ersten Teils der Luft (505) unter dem ersten Ausgangsdruck zu einem zweiten Verdichter (230) und Verdichten der Luft auf einen zweiten Ausgangsdruck,
ii) Abkühlen und Verflüssigen von zumindest einem Teil der Luft unter dem zweiten Ausgangsdruck in einen Wärmetauscher (5),
iv) Leiten eines gasförmigen Luftstroms unter dem ersten Ausgangsdruck zum Säulensystem ohne verstärkte Kompression und Trennen der Luft im Säulensystem,
v) Entnehmen der Flüssigkeit aus einer Säule des Säulensystems, Druckbeaufschlagung der Flüssigkeit und Verdampfung der Flüssigkeit (38) über einen Wärmeaustausch im Wärmetauscher und
vi) Entspannung von zumindest einem Anteil der abgekühlten und verflüssigten Luft vom zweiten Ausgangsdruck auf mindestens einen dritten Druck, zumindest teilweises Verdampfen der Luft (107A, 107B, 107C) im Wärmetauscher unter mindestens einem dritten Druck, wobei der dritte Druck zwischen dem ersten Ausgangsdruck und dem zweiten Ausgangsdruck liegt, gegebenenfalls Erwärmen der zumindest teilweise verdampften Luft im Wärmetauscher, **dadurch gekennzeichnet, dass** zumindest ein verdampfter Teil dieser Luft zum zweiten Verdichter (230) geleitet wird, damit er bis auf den zweiten Ausgangsdruck verdichtet wird.

2. Verfahren nach Anspruch 1, wobei die Entspannung in mindestens einem Ventil (116A, 116B, 116C) stattfindet.

3. Verfahren nach Anspruch 1, wobei die Entspannung in mindestens einer Turbine stattfindet und damit Arbeit verrichtet wird.

4. Verfahren nach Anspruch 1, wobei die Temperatur des mindestens einen Anteils vor der Entspannung unter der Temperatur der Verdampfung der Flüssigkeit liegt und sich an die Mindesttemperatur im Wärmetauscher annähert.

5. Verfahren nach Anspruch 1, wobei der zweite Verdichter ein mehrstufiger Verdichter ist.

6. Verfahren nach Anspruch 5, wobei der mindestens eine dritte Druck zumindest der Eingangsdruck von einer der Stufen des zweiten Verdichters ist.

7. Verfahren nach einem der vorhergehenden Ansprüche, wobei eine Stufe des zweiten Verdichters von einer Vorrichtung zur Entspannung eines Prozessfluids angetrieben wird.

8. Verfahren nach Anspruch 7, wobei die Eingangstemperatur der Entspannungsvorrichtung unter der Umgebungstemperatur liegt.

9. Verfahren nach einem der vorhergehenden Ansprüche, wobei mindestens eine Stufe des zweiten Verdichters eine Ansaugtemperatur unter der Umgebungstemperatur aufweist.

10. Verfahren nach Anspruch 9, wobei die Ansaugtemperatur über der Verdampfungstemperatur der Flüssigkeit liegt, jedoch in deren Nähe liegt.

11. Verfahren nach einem der vorhergehenden Ansprüche, wobei die Flüssigkeit ein mit Sauerstoff angereicherter Strom ist.

12. Verfahren nach einem der vorhergehenden Ansprüche, wobei die Flüssigkeit ein mit Stickstoff angereicherter Strom ist.

13. Verfahren nach einem der vorhergehenden Ansprüche, wobei der Strom zur Erzeugung des flüssigen Endprodukts oder der flüssigen Endprodukte nicht über 10% der Zuluft, vorzugsweise nicht über 5% der Zuluft ausmacht.

14. Vorrichtung zur Trennung von Luft mittels kryogener Destillation mit einem Säulensystem, das eine erste Säule und eine zweite Säule umfasst, die bei einem geringeren Druck arbeitet als die erste Säule, wobei die Vorrichtung ferner Folgendes umfasst:
i) einen ersten Verdichter (6) zum Verdichten der gesamten Zuluft auf einen ersten Ausgangsdruck, von höchstens einem Bar über dem Druck der ersten Säule,
ii) Mittel zum Leiten der gereinigten und abgekühlten Luft vom ersten Verdichter aus beim ersten Druck zum Säulensystem zwecks Trennung,
iii) einen zweiten Verdichter (230) und ein Mittel zum Leiten eines ersten Teils der Luft unter dem ersten Ausgangsdruck vom ersten Verdichter zum zweiten Verdichter zum Verdichten der Luft auf einen zweiten Ausgangsdruck,
iv) einen Wärmetauscher (5), in dem zumindest ein Teil der Luft unter dem zweiten Ausgangsdruck abgekühlt und verflüssigt wird,
v) ein Mittel zum Entnehmen der Flüssigkeit aus einer Säule des Säulensystems, ein Mittel (37) zum Beaufschlagen der Flüssigkeit mit Druck, ein Mittel zum Leiten der mit Druck beaufschlagten Flüssigkeit zum Wärmetauscher und ein Mittel zum Entnehmen der verdampften Flüssigkeit aus dem Wärmetauscher und
vi) ein Mittel zum Entspannen eines Anteils der abgekühlten und verflüssigten Luft unter dem zweiten Ausgangsdruck auf mindestens einen dritten Druck, wobei der dritte Druck zwischen dem ersten Ausgangsdruck und dem zweiten Ausgangsdruck liegt, und ein Mittel zum Leiten der entspannten Luft zum Wärmetauscher,
**dadurch gekennzeichnet, dass** sie ein Mittel zum Leiten von zumindest einem Teil der entspannten Luft, die im Wärmetauscher unter mindestens dem dritten Druck verdampft wurde, vom Wärmetauscher zum zweiten Verdichter umfasst, damit sie auf den zweiten Ausgangsdruck verdichtet wird.

15. Vorrichtung nach Anspruch 14, wobei das Mittel zum Entspannen ein Ventil oder eine Turbine ist.

## Claims

1. Process for the separation of air by cryogenic distillation in a system of columns comprising a first column and a second column operating at a lower pressure than the first column, comprising the steps of:
i) compression of all of the feed air in a first compressor (6) up to a first outlet pressure of at most one bar greater than and preferably substantially equal to the pressure of the first column,
ii) sending a first part of the air (505) under the first outlet pressure to a second compressor (230), and compression of the air to a second outlet pressure,
iii) cooling and condensation of at least a part of the air under the second outlet pressure in a heat exchanger (5),
iv) sending an air gas flow under the first outlet pressure to the system of columns, without more forceful compression, and separation of the air in the system of columns,
v) withdrawal of the liquid from a column of the system of columns, pressurization of the liquid and vaporization of the liquid (38) by a heat exchange in the heat exchanger, and
vi) reduction in pressure of at least a fraction of the cooled and condensed air, from the second outlet pressure to at least a third pressure, at least partial vaporization of said air (107A, 107B, 107C) in the heat exchanger under the at least one third pressure, the third pressure being intermediate between the first outlet pressure and the second outlet pressure, optionally heating said at least partially vaporized air in the heat exchanger, **characterized in that** at least a vaporized part of this air is sent to the second compressor (230) in order to be compressed up to the second outlet pressure.

2. Process according to Claim 1, in which the reduction in pressure is carried out in at least one valve (116A,116B,116C) .

3. Process according to Claim 1, in which the reduction in pressure is carried out in at least one turbine and produces work.

4. Process according to Claim 1, in which the temperature of the at least one fraction before reduction in pressure is less than the temperature of the vaporization of the liquid and the minimum temperature approach in the heat exchanger.

5. Process according to Claim 1, in which the second compressor is a multistage compressor.

6. Process according to Claim 5, in which said at least one third pressure is at least the inlet pressure of one of the stages of the second compressor.

7. Process according to any one of the preceding claims, in which a stage of the second compressor is driven by a device for the reduction in pressure of a fluid of the process.

8. Process according to Claim 7, in which the inlet temperature of the device for the reduction in pressure is less than ambient temperature.

9. Process according to any one of the preceding claims, in which at least one stage of the second compressor has a suction temperature which is less than ambient temperature.

10. Process according to Claim 9, in which the suction temperature is greater than the vaporization temperature of the liquid, but is close to it.

11. Process according to any one of the preceding claims, in which the liquid is a flow enriched in oxygen.

12. Process according to any one of the preceding claims, in which the liquid is a flow enriched in nitrogen.

13. Process according to any one of the preceding claims, in which the production flow of the final liquid product or products is not greater than 10% of the feed air, preferably is not greater than 5% of the feed air.

14. Apparatus for separating air by cryogenic distillation with a system of columns comprising a first column and a second column operating at a lower pressure than the first column, additionally comprising:
i) a first compressor (6) for compressing all of the feed air to a first outlet pressure of at most one bar greater than the pressure of the first column,
ii) means for sending purified and cooled air from the first compressor at the first pressure to the system of columns in order to be separated therein,
iii) a second compressor (230) and a means for sending a first part of the air under the first outlet pressure from the first compressor to the second compressor, in order to compress the air to a second outlet pressure,
iv) a heat exchanger (5), in which at least a part of the air under the second outlet pressure is cooled and condensed,
v) a means for removing liquid from a column of the system of columns, a means (37) for pressurizing the liquid, a means for sending the pressurized liquid to the heat exchanger and a means for removing the vaporized liquid from the heat exchanger, and
vi) a means for reducing in pressure a fraction of the air cooled and condensed under the second outlet pressure to at least a third pressure, the third pressure being intermediate between the first outlet pressure and the second outlet pressure, and a means for sending said pressure-reduced air to the heat exchanger
**characterized in that** it comprises a means for sending at least a part of said pressure-reduced air, which has been vaporized in the heat exchanger under at least the third pressure, from the heat exchanger to the second compressor, in order to compress it to the second outlet pressure.

15. Apparatus according to Claim 14, where the means for reducing in pressure is a valve or a turbine.
